# EUROPÄISCHE PATENTSCHRIFT

(11) **EP 0 269 605 B1**
(45) Veröffentlichungstag und Bekanntmachung des Hinweises auf die Patenterteilung: **19.12.1990**
(21) Anmeldenummer: 87890241.0
(22) Anmeldetag: 30.10.1987
(51) Int. Cl.: F01L 13/06

(54) **Motorbremse bei einer Brennkraftmaschine für Kraftfahrzeuge**
Engine brake in an internal-combustion engine for a motor vehicle
Frein moteur pour moteur à combustion interne de véhicules automobiles

(30) Priorität: 30.10.1986 AT 2898/86
(43) Veröffentlichungstag der Anmeldung: 01.06.1988
(73) Patentinhaber: AVL Gesellschaft für Verbrennungskraftmaschinen und Messtechnik mbH.Prof.Dr.Dr.h.c. Hans List, 8020 Graz (AT)
(72) Erfinder: Melde-Tuczai, Helmut, Dipl.-Ing., A-8043 Graz (AT); Aigner, Johann, Dipl.-Ing., A-8020 Graz (AT); Skatsche, Othmar, Dipl.-Ing., A-8010 Graz (AT)
(74) Vertreter: Krause, Walter, Dr. Dipl.-Ing.

(56) Entgegenhaltungen:
- EP-A- 0 156 996
- DE-A- 1 806 720
- DE-A- 2 014 579
- DE-C- 544 741
- US-A- 1 362 500
- PATENT ABSTRACTS OF JAPAN, Band 9, Nr. 117 (M-381)[1840], 22. Mai 1985; & JP-A-60 3436 (MITSUBISHI JUKOGYO K.K.) 09-01-1985
- PATENT ABSTRACTS OF JAPAN, Band 8, Nr. 234 (M-334)[1671], 26. Oktober 1984; & JP-A-59 115 415 (FUJI JUKOGYO K.K.) 03-07-1984

## Beschreibung

Die Erfindung betrifft eine Motorbremse bei einer Brennkraftmaschine für Kraftfahrzeuge, mit von einem Nocken über einen Schlepphebel angetriebenem Auslassventil und einer Einrichtung, die das Auslassventil beim Verdichtungstakt einen kleinen Spalt offen hält, wobei beim Bremsen während jener Phase, in der der Grundkreis des Nockens den Schlepphebel berührt, sich am Auslassventil ein Ventilhub zwischen 0,3 und 3 mm, vorzugsweise zwischen 0,5 und 2 mm, einstellt.

Motorbremsen dieser Art sind bekannt und stellen eine Dauerbremse dar, die in den Motor integriert ist. Die Idee, das Auslassventil beim Verdichtungstakt mit einem kleinen Spalt offen zu halten, ist bekannt und wurde von den Firmen Mack und Jacobs Manufacturing Company bereits verwirklicht.

Mack hat dies in der Zeitschrift "Automative Industrie" vom 15.2.1971 auf den Seiten 49 bis 52 veröffentlicht sowie im SAE-Paper 710557 beschrieben. Hier handelt es sich um ein Ventil auf der Kipphebelachse, welches den Öldruck in zwei Ölbohrungen der Kipphebelachse derart steuert, dass ein hydraulisches Element im Kipphebel beim normalen Betrieb ständig einen kleinen Hub ausführt und über eine Rücknahme im Nockengrundkreis gleitet und, dass dieses Element beim Bremsen hydraulisch steif wird und auch während der Berührung zwischen dem Element und dem Grundkreis der Nocke das Auslassventil offen gehalten wird.

Die Motorbremse von Jacobs wurde im SEA-Paper 387A beschrieben. Bei dieser Ausführung drückt ein hydraulisches Element direkt auf das Auslassventil. Die Regelung und die Elemente werden in einem recht aufwendigen Gehäuse auf den Zylinderkopf aufgesetzt. Die EP-B1 o 111 232 zeigt eine solche Ausführung mit kombinierter Ölpumpe. Nachteil dieser Motorbremse ist das aufwendige Zusatzbauteil.

Der Erfindung liegt die Aufgabe zugrunde, die Nachteile dieser bekannten Bauarten einer Motorbremse zu vermeiden und eine Motorbremse mit vergleichbarer Wirkung zu schaffen, die jedoch wesentlich einfacher und damit billiger gestaltet ist.

Erfindungsgemäss ist das Auflager des Schlepphebels in Richtung der Auflagerkraft zwischen zwei dem Normalbetrieb einerseits und den Bremsen andererseits zugeordneten Endstellungen verstellbar ausgeführt.

In weiterer Ausgestaltung der Erfindung ist das Auflager des Schlepphebels von einem Kolben gebildet, der in einem in den Zylinderkopf eingesetzten Gehäuse in Richtung der Auflagerkraft des Schlepphebels axial innerhalb eines vorbestimmten Hubbereiches frei beweglich ist und an seiner dem Auflager des Schlepphebels entgegengesetzten Stirnseiten mit Drucköl beaufschlagbar und dadurch in seine dem Bremsen zugeordnete Endstellung bringbar ist. Diese Ausführung nützt das ohnedies vorhandene Drucköl der Brennkraftmaschine und ist so leicht steuerbar. Die Steuerung dieser Motorbremse kann auch mit dem Bremssystem des Fahrzeuges in Wirkungsverbindung gebracht sein.

Besonders vorteilhaft ist es, wenn nach einem weiteren Merkmal der Erfindung, Gehäuse, in welchem der Kolben axial verschiebbar ist, in den Zylinderkopf in Richtung der Auflagerkraft des Schlepphebels eingeschraubt ist, einerseits das Auflager des Schlepphebels umfasst und andererseits an seiner dem Auflager des Schlepphebels abgewendeten Stirnseite mit einer in ein Innengewinde des Gehäuses eingeschraubten Mutter versehen ist, die eine Zuflußöffnung für das z.B über eine Bohrung im Zylinderkopf zuführbare Drucköl aufweist.

Wenn anstelle der hydraulischen Steuerung der Motorbremse eine mechanische Steuerung in Frage kommt, so kann diese dadurch realisiert werden, daß das Auflager des Schlepphebels von einem Schraubteil gebildet ist, das mit einer mit dem Zylinderkopf fest verbundenen Mutter zusammenarbeitet und samt Auflager in zwei dem Normalbetrieb einerseits und den Bremsen andererseits zugeordnete Endstellungen bringbar ist. In diesem Falle kann es von Vorteil sein, wenn das Schraubteil ein Gewindestück ist, die Mutter als Flansch ausgebildet und am Zylinderkopf gegen Verdrehen festgehalten ist, und das Gewindestück am unteren Ende ein mit diesem drehfest verbundenes Ritzel aufweist, in das eine Zahnstange eingreift, und am oberen Ende eine das Auflager des Schlepphebels bildende Pfanne besitzt.

Im Rahmen der Erfindung kann das Schraubteil auch ein in den Zylinderkopf fest eingesetztes, z.B. eingepreßtes, Gewindestück sein und die darauf aufschraubbare Mutter das Auflager für den Schlepphebel bilden und über eine daran angreifende Regelstange verstellbar sein. Diese Ausführung zeichnet sich durch besondere Einfachheit aus.

Die Erfindung wird anhand der Zeichnung näher erläutert. Es zeigen Fig. 1 eine erfindungsgemäße Motorbremse im Schnitt, Fig. 2 eine andere Ausführungsform im Schnitt längs der Zylinderachse und die Fig. 3, 4 und 5 je ein Detail verschiedener Ausführungsformen, die sowohl bei der Ausführung nach Fig. 1 als auch bei der Ausführung nach Fig. 2 anwendbar sind.

Im Zylinderkopf 1 befindet sich ein Auslaßkanal 2 mit dem Auslaßventil 3. Dieses Auslaßventil 3 besitzt eine kegelige Sitzfläche 4; der entsprechende kegelige Ventilsitz im Zylinderkopf 1 ist mit 5 bezeichnet. Am Ende des Ventilschaftes 3' ist ein Ventilfederteller 6 vorgesehen, an dem sich die Ventilfeder 7 abstützt und so den Schlepphebel 8 einerseits mit seinem kugeligen Abstützteil 9 gegen das Auflager 10 und andererseits mit seiner Rolle 11 gegen den Nocken 12 drückt. In der dargestellten Bremsstellung des Auflagers 10 berührt die Rolle 11 den Nocken 12 am Grundkreis 12', wobei das Auslaßventil 3 um einen kleinen Spalt 13 offengehalten wird, indem der Abstützteil 9 des Schlepphebels 8 von dem Auflager 10 angehoben wird.

Das Auflager 10 ist in Richtung einer Achse 10', welche auch die Richtung der Auflagerkraft P des Schlepphebels 8 auf dem Auflager 10 angibt, axial verschiebbar, wobei die dargestellte obere Endstellung dem Bremsen und die tieferliegende Endstellung dem Normalbetrieb zugeordnet ist.

In der Bremsstellung ergibt sich ein Ventilhub zwischen 0,3 und 3 mm, vorzugsweise zwischen 0,5 und 2 mm. Dadurch wird erreicht, daß die Luft nicht verdichtet wird, sondern durch den Spalt 13 des Auslaßventils 3, der als Drossel wirkt, in den Auspuff gelangt. Die Energie in der Luft wird an der Drossel in Wärme umgewandelt und gelangt zum Teil in den Auspuff und zum Teil in das Kühlwasser der Brennkraftmaschine. Die Brennkraftmaschine kann dadurch auch bei längerer Talfahrt nicht unterkühlt werden.

Die Bremsleistung kann damit im Vergleich zu einer konventionellen Auspuffstaubremse etwa verdoppelt werden, was den Einsatz von anderen motorunabhängigen, aufwendigen und schweren Bremsen überflüssig macht.

Bei der Ausführung nach Fig. 2 sind gegenüber der Ausführung nach Fig. 1 gleiche Teile mit den gleichen Bezugszeichen versehen. Das Auslaßventil 3 wird von dem unterhalb des Zylinders 14 angeordneten Nocken 12 aus über den Schlepphebel 8, die Stößelstange 15 und den Kipphebel 16 betätigt. Der Schlepphebel 8 ist mit seinem Abstützteil 9 am Auflager 10 gelagert. In der dargestellten Bremsstellung ist das Auslaßventil 3 von seiner Sitzfläche 5 am Zylinderkopf 1 etwas abgehoben und bildet hier den Spalt 13, der etwa 0,5 bis 2 mm betragen kann. Die Rolle 11 des Schlepphebels 8 berührt dabei den Grundkreis 12' des Nockens 12.

Das Kurbelgehäuse ist mit 17 der Kolben mit 18 und die Pleuelstange mit 19 bezeichnet; diese Teile werden aber nicht näher erläutert, weil sie nicht erfindungswesentlich sind.

Das Auflager 10 kann hydraulisch (Fig. 3) oder mechanisch (Fig. 4 und 5) betätigt werden.

Bei der hydraulischen Ausführung nach Fig. 3 ist ein in einem Gehäuse 20 axial beweglicher Kolben 21 vorgesehen, der in seinem oberen Teil als Pfanne 22 ausgebildet ist und zur Aufnahme des Abstützteiles 9 des Schlepphebels 8 dient. Das Gehäuse 20 ist in den Zylinderkopf _1 eingeschraubt und an seinem unteren Ende über ein Innengewinde 20' mit einer Mutter 23 versehen, welche den unteren Anschlag 21a des Kolbens 21 bildet und die Zuflußöffnung 24 für das über die Bohrung 25 im Zylinderkopf 1 zugeführte Drucköl aufweist. Der obere Anschlag des das bewegliche Auflager bildenden Kolbens 21 ist mit 21b und die Entlüftungsbohrung mit 26 bezeichnet.

Beim Bremsen wird die Bohrung 25 mit Drucköl beaufschlagt, wodurch der Kolben 21 bis zum oberen Anschlag 21 b angehoben wird. Beim Normalbetrieb des Motors wird der Druck in der Bohrung 25 abgesenkt und der Kolben 21 vom Nocken 12 bzw. der Nockenwelle nach unten gedrückt. In dieser Stellung des Auflagers bleibt das Auslaßventil während der Grundkreisphase des Nockens geschlossen.

Bei der mechanischen Ausführung des beweglichen Auflagers nach Fig. 4 ist ein Gewindestück 28 vorgesehen, welches mit einem Ritzel 29 am unteren Ende versehen ist, in das die Zahnstange 27 eingreift und am oberen Ende eine Pfanne 22 aufweist, welche den Abstützteil 9 des Schlepphebels 8 aufnimmt. Die Mutter 30 ist als Flansch ausgebildet und am Zylinderkopf 1 gegen Verdrehen mittels Schrauben 31 festgehalten.

Bei der mechanischen Ausführung des beweglichen Auflagers nach Fig. 5 wird das Gewindestück 28' mittels eines zylindrischen Ansatzes 28" in den Zylinderkopf 1 eingepreßt. Die Mutter 32 wird über einen Hebel 33 mit der Regelstange 34, deren Kugelgelenk dargestellt ist, verdreht. Die Pfanne 22 ist der obere Teil der Mutter 32.

## Patentansprüche

1. Motorbremse bei einer Brennkraftmaschine für Kraftfahrzeuge mit von einem Nocken über einen Schlepphebel angetriebenem Auslaßventil und einer Einrichtung, die das Auslaßventil beim Verdichtungstakt einen kleinen Spalt offen hält, wobei beim Bremsen während jener Phase, in der der Grundkreis des Nockens den Schlepphebel berührt, sich am Auslaßventil ein Ventilhub zwischen 0,3 und 3 mm, vorzugsweise zwischen 0,5 und 2 mm, einstellt, dadurch gekennzeichnet, daß das Auflager (10; 22) des Schlepphebels (8) in Richtung der Auflagerkraft (P) zwischen zwei dem Normalbetrieb einerseits und dem Bremsen andererseits zugeordneten Endstellungen verstellbar ausgefüllt ist.

2. Motorbremse nach Anspruch 1, dadurch gekennzeichnet, daß das Auflager (22) des Schlepphebels (8) von einem Kolben (21) gebildet ist, der in einem in den Zylinderkopf (1) eingesetzten Gehäuse (20) in Richtung der Auflagerkraft (P) des Schlepphebels (8) axial innerhalb eines vorbestimmten Hubbereichs frei beweglich ist und an seiner dem Auflager (22) des Schlepphebels (8) entgegengesetzten Stirnseite mit Drucköl beaufschlagbar und dadurch in seine dem Bremsen zugeordnete Endstellung (21 b) bringbar ist (Fig. 3).

3. Motorbremse nach Anspruch 2, dadurch gekennzeichnet, daß das Gehäuse (20), in welchem der Kolben (21) axial verschiebbar ist, in den Zylinderkopf (1) in Richtung der Auflagerkraft (P) des Schlepphebels (8) eingeschraubt ist, einerseits das Auflager (22) des Schlepphebels (8) umfaßt und andererseits an seiner dem Auflager des Schlepphebels abgewendeten Stirnseite mit einer in ein Innengewinde (20') des Gehäuses (20) eingeschraubten Mutter (23) versehen ist, die eine Zuflußöffnung (24) für das z. B. über eine Bohrung (25) im Zylinderkopf (1) zuführbare Drucköl aufweist (Fig. 3).

4. Motorbremse nach Anspruch 1, dadurch gekennzeichnet, daß das Auflager (22) des Schlepphebels (8) von einem Schraubteil gebildet ist, das mit einer mit dem Zylinderkopf (1) fest verbundenen Mutter (30) zusammenarbeitet und samt Auflager in zwei dem Normalbetrieb einerseits und dem Bremsen andererseits zugeordnete Endstellungen bringbar ist.

5. Motorbremse nach Anspruch 4, dadurch gekennzeichnet, daß das Schraubteil ein Gewindestück (28) ist, die Mutter (30) als Flansch ausgebildet und am Zylinderkopf (1) gegen Verdrehen festgehalten ist und das Gewindestück (28) am unteren Ende ein mit diesem drehfest verbundenes Ritzel (29) aufweist, in das eine Zahnstange (27) eingreift, und am oberen Ende eine das Auflager (22) des Schlepphebels bildende Pfanne besitzt (Fig.4).

6. Motorbremse nach Anspruch 4, dadurch gekennzeichnet, daß das Schraubteil ein in den Zylinderkopf (1) fest eingesetztes, z. B. eingepreßtes, Gewindestück (28')ist und die darauf aufschraubbare Mutter (32) das Auflager (22) für den Schlepphebel (8) bildet und über eine daran angreifende Regelstange (34) verstellbar ist (Fig. 5).

## Claims

1. An engine brake in an internal combustion engine for motor vehicles, comprising an exhaust valve controlled by a cam via a follower lever, and a device for leaving the exhaust valve open by a small gap during the compression stroke, the exhaust valve being lifted by 0.3 to 3 mm upon braking, i.e. preferably 0.5 to 2 mm, during the phase in which the base circle of the cam is in contact with the follower lever, wherein the support bearing (10; 22) of the follower lever (8) is designed to be adjustable in the direction of the supporting force (P) between two extreme position, i.e. one corresponding to normal operation and the other one to braking.

2. An engine brake in accordance with claim 1, wherein the support bearing (22) of the follower lever (8) is constituted by a plunger (21), which is located in a housing (20) inserted in the cylinder head (1) and is axially movable in the direction of the supporting force (P) of the follower lever (8) whitin a given travel range, and whose end facing away from the support bearing (22) of the follower lever (8) is acted upon by pressurized oil, which will force the plunger (21) into the extreme position (21 b) corresponding to braking operation. (Fig. 3).

3. An engine brake in accordance with claim 2, wherein the housing (20) within which the plunger (21) slides axially, is screw-mounted in the cylinder head (1) in the direction of the supporting force (P) of the follower lever (8), where it acts as a support bearing (22) of this lever (8), while its end facing away from the support bearing of the follower lever carries a nut (23), which is screwed into an internal thread (20') of the housing (20) and which has an inlet opening (24) for the pressurized oil flowing in, for instance, through a bore (25) in the cylinder head (1). (Fig.3).

4. An engine brake in accordance with claim 1, wherein the support bearing (22) of the follower lever (8) is configured as a threaded part, which cooperates with a nut (30) integrated in the cylinder head (1), and which - together with the support bearing - can assume two extreme positions, one for normal operation and the other one for braking.

5. An engine brake in accordance with claim 4, wherein the threaded part is a screw bolt (28) and the nut (30) is configured as a flange that is secured against turning on the cylinder head (1), and wherein the screw bolt (28) has a pinion (29) rigidly attached to its lower end, which meshes with a toothed rod (27) and whose upper end is configured as a pan serving as the support bearing (22) of the follower lever. (Fig. 4).

6. An engine brake in accordance with claim 4, wherein the threaded part is configured as a screw bolt (28') that is tightly fitted into the cylinder head (1), for instance by pressing, while the nut (32) screwed onto this bolt serves as a support bearing (22) for the follower lever (8) and is adjustable by a control rod (34) attached to it. (Fig. 5).

## Revendications

1. Frein moteur pour moteurs à combustion interne de véhicules automobiles, comportant une soupape d'échappement actionnée par une came par l'intermédiaire d'un levier entraîneur, et un dispositif qui, lors du temps de compression, tient la soupape d'échappement ouverte avec une ouverture d'une petite fente, ou la course (13), lors du freinage pendant chaque phase se règle par rapport à la soupape d'échappement (3) entre 0,3 et 3 mm, de préférence entre 0,5 et 2 mm, phase dans laquelle le cercle de base (12') de la came (12) est en contact avec le levier entraîneur (8), caractérisé en ce que l'appui (10, 12) du levier entraîneur (8) est réalisé en étant susceptible d'être réglé en direction de la force d'appui (P) entre deux positions terminales associée; à la marche normale d'un part et au freinage d'autre part.

2. Frein moteur selon la revendication 1, caractérisé en ce que l'appui (22) du levier entraîneur (8) est formé par un piston (21) qui peut effectuer librement, dans des limites d'une zone de course prédéterminée, dans un carter (20) inséré dans là tête de cylindre (1), un déplacement axial dans la direction de la force d'appui (P) du levier entraîneur (8), et est soumis sur sa face frontale située à l'opposé de l'appui (22) du levier entraîneur (8), à l'action d'huile sous pression et peut ainsi être amené dans sa position terminale (21b) correspondant au freinage (figure 3).

3. Frein moteur selon la revendication 2, caractérisé en ce que le carter (20) dans lequel peut se déplacer axialement le piston (21) est vissé dans la tête de cylindre (1) dans la direction de la force d'appui (P) du levier entraîneur (8), d'une part entoure l'appui (22) du levier entraîneur (8) et, d'autre part, sur sa face frontale située à l'opposé de l'appui du levier entraîneur, est muni d'un écrou (23) vissé dans un filetage intérieure (20') du carter (20) et qui comporte un orifice de passage (24), pour l'huile sous pression, qui peut être amenée par exemple par un alésage (25) ménagé dans la tête de cylindre (1) (figure 3).

4. Frein moteur selon la revendication 1, caractérisé en ce que l'appui (22) du levier entraîneur (8) est formé par un élément à vis, qui coopère avec un écrou (30) solidaire de la tête de cylindre (1) et, conjointement avec l'appui, peut être amené dans deux positions terminales correspondant à la marche normale, d'une part, et au freinage, d'autre part.

5. Frein moteur selon la revendication 4, caractérisé en ce que l'élément à vis est une pièce filetée (28), l'écrou (30) est constitué sous forme de bride et maintenu fixe sur la tête de cylindre (1) en étant empêché de tourner, et la pièce filetée (28) est pourvue à son extrémité inférieure d'un pignon (29) qui lui est relié solidairement en rotation et dans lequel vient en prise une crémaillère (27) et comporte, à son extrémité supérieure, un coussinet sphérique formant l'appui (22) du levier entraîneur (figure 4).

5. Frein moteur selon la revendication 4, caractérisé en ce que l'élément à vis est une pièce filetée (28') insérée de façon fixe, par exemple enfoncée à la presse, dans la tête de cylindre (1) et l'écrou (32) qui se visse par dessus forme l'appui (22) pour le levier entraîneur (8) et est déplaçable par l'intermédiaire d'une tige de réglage (34) agissant sur cet écrou (figure 5).
